# EUROPÄISCHE PATENTSCHRIFT

(11) **EP 1 191 873 B1**
(45) Veröffentlichungstag und Bekanntmachung des Hinweises auf die Patenterteilung: **17.09.2003**
(21) Anmeldenummer: 00947941.1
(22) Anmeldetag: 06.07.2000
(51) Int. Cl.: A47L 1/08

(54) **REINIGUNGSGERÄT FÜR GLATTE FLÄCHEN, INSBESONDERE ZUM PUTZEN VON FENSTERN**
CLEANING DEVICE FOR SMOOTH SURFACES, ESPECIALLY FOR CLEANING WINDOWS
APPAREIL DE NETTOYAGE POUR SURFACES LISSES, SERVANT EN PARTICULIER AU NETTOYAGE DES FENETRES

(30) Priorität: 06.07.1999 DE 29911772 U
(43) Veröffentlichungstag der Anmeldung: 03.04.2002
(73) Patentinhaber: Tien, Dieter, 48150 Nordhorn (DE)
(72) Erfinder: Tien, Dieter, 48150 Nordhorn (DE)
(74) Vertreter: Hoffmeister, Helmut, Dr.
(86) Internationale Anmeldenummer: EP0006385
(87) Internationale Veröffentlichungsnummer: WO01001841

(56) Entgegenhaltungen:
- CH-A- 681 209
- DE-A- 3 802 402
- DE-U- 9 405 755
- US-A- 2 818 593
- US-A- 5 271 682

## Beschreibung

Die Erfindung betrifft ein Reinigungsgerät für glatte Flächen, insbesondere zum Putzen von Fenstern, mit folgenden Einzelteilen:
- einem Haltegriff,
- einem an einem Ende des Haltegriffs angebrachten Kontaktkörper, der sich im wesentlichen quer zum Haltegriff erstreckt,
- und der wenigstens auf seiner mit der zu reinigenden Fläche in Kontakt kommenden Frontseite ein mit einer Reinigungsflüssigkeit dosiert befeuchtbares Putzflächenelement, sowie eine Austrittsplatte aufweist,
- hinter der sich ein Bereich zur Verteilung und Zwischenspeicherung der Reinigungsflüssigkeit befindet,
- und der Handgriff als ein im wesentlichen zylindrischer Hohlkörper gestaltet ist und als Speicher für wenigstens einen Teil der Reinigungsflüssigkeit dient.

Aus der DE 38 02 402 A1 ist ein Reinigungsgerät mit einem Haltegriff und einem Reinigungskopf bekannt, der an seiner mit der zu reinigenden Fläche in Kontakt kommenden Vorderseite eine Austrittsplatte aufweist. Die Austrittsplatte bildet eine Wand des Reinigungskopfes. Direkt an der Lochplatte ist ein Putzflächenelement in der Form eines Schwamms oder mehrerer Borstenelemente angebracht. Die Reinigungsflüssigkeit wird von einem Innenraum des Reinigungskopfes dem Schwamm oder den Borsten über die Öffnungen der Lochplatte dosiert zugeführt. Die Dosierung ist jedoch nicht kontrollierbar, so daß die Reinigungsflüssigkeit vom Schwamm abtropfen kann, insbesondere dann, wenn das Reinigungsgerät gegen die zu reinigende Fläche gedrückt wird. Nachteilig ist auch, daß das Auswechseln der Putzflächenelemente nur zusammen mit der Lochplatte und gegebenenfalls mit einem umlaufenden Einsatzrahmen möglich ist.

Ferner ist der DE 94 05 755.9 eine Vorrichtung zum Reinigen von Fensterscheiben zu entnehmen, die ebenfalls einen Haltegriff mit einem Reinigungskopf besitzt. Der Reinigungskopf weist einen Wasservorratsbehälter und eine einzige Austrittsöffnung auf, durch die die Reinigungsflüssigkeit in einen Reinigungsschwamm einpumpbar ist.

Aufgabe der Erfindung ist, ein handliches, kompaktes Reinigungsgerät zu konzipieren, bei dem das Abtropfen der dem Putzflächenelement zugeführten Reinigungsflüssigkeit vermieden werden kann.

Erfindungsgemäß ist diese Aufgabe dadurch gelöst, daß
- der Bereich zur Verteilung und Zwischenspeicherung der Reinigungsflüssigkeit einen wenigstens teilweise hohlen, flachen Schmutzabträger mit wenigstens einer flüssigkeitsverteilenden Kapillarmatrix umfaßt, wobei an dem Schmutzabträger das Putzflächenelement abnehmbar befestigt ist,
- und daß der Kontaktkörper im Bereich seines Anschlusses an den Handgriff mit einer Aussparung versehen ist, in der ein Betätigungshebel für eine Pumpe wenigstens teilweise eingelassen ist, mit der die Reinigungsflüssigkeit in den Schmutzabträger überführbar ist.

Wesentlich für die Erfindung ist, daß die Reinigungsflüssigkeit über eine manuell zu betätigende Pumpe in den Schmutzabträger überführbar ist, der einen Teil des Bereiches zur Verteilung und Zwischenspeicherung der Reinigungsflüssigkeit bildet. Dieser Bereich kann direkt am Schmutzabträger in der Form von entsprechenden Kapillaröffnungen, Nuten und/oder Kanälen eingebracht sein. Vorzugsweise besteht der Bereich zur Verteilung und Zwischenspeicherung der Reinigungsflüssigkeit aus einer an der Austrittsplatte eingearbeiteten Kapillarmatrix, die deckungsgleich mit entsprechenden Nuten des Schmutzabträgers sind. Diese Austrittsplatte ist vorzugsweise zwischen einem die Putzfläche bildenden Materialabschnitt und dem Schmutzabträger angeordnet. Der den Schmutzabträger bedeckende Abschnitt besteht gemäß einer bevorzugten Ausführungsform aus einem feuchtigkeitsdurchlässigen, textil- oder schwammartigen Stoff, der zudem so befestigt ist, z.B. mit einem Kletthaken-Anschluß, daß er gewendet werden kann, so daß seine beiden Hälften nutzbar sind. Der Materialabschnitt kann auch haubenartig an der Austrittsplatte oder am Schmutzabträger mittels Klammern, Gummiband oder dergleichen abnehmbar angebracht sein.

Der Kontaktkörper kann einstückig mit dem Handgriff hergestellt oder mit diesem über Klemm- oder Rastelemente bzw. über einen Bajonettverschluß oder dergleichen lösbar verbunden sein.

Vorzugsweise ist der als Speicher für die Reinigungsflüssigkeit dienende Handgriff in der Form eines zylindrischen Hohlkörpers gestaltet, der einstückig mit dem ebenso hohlen Flügelkörper hergestellt ist.

Der Handgriff kann gelenkig mit dem Kontakt- bzw. Flügelkörper oder/und an seinem dem Flügelkörper gegenüberliegenden Ende mit einem Stiel verbunden sein.

Das Reinigungsgerät ist vorzugsweise aus Kunststoff hergestellt.

Die weiteren Ausführungsformen der Erfindung sind den Unteransprüchen und den nachfolgenden, anhand der Zeichnung erläuterten Ausführungsbeispielen zu entnehmen.

Die Figuren der Zeichnung zeigen:
Fig. 1 eine schematische, auseinandergezogene Darstellung eines Reinigungsgerätes in einer ersten Ausführungsform,
Fig. 2 das zusammengefügte Reinigungsgerät gemäß Fig.1, ebenso perspektivisch,
Fig. 3 das Reinigungsgerät in einer zweiten Ausführungsform, von seiner Rückseite her gesehen, in perspektivischer, auseinandergezogener Darstellung,
Fig. 4 das Reinigungsgerät in einer dritten Ausführungsform, perspektivisch,
Fig. 5 einen schematischen Längsschnitt des Reinigungsgerätes gemäß Fig.4, mit sichtbarer Pumpe,
Figuren 6 bis 7b das Reinigungsgerät gemäß Fig.4 in Explosionsdarstellung, von der Front- und Rückseite her gesehen,
Fig.8a bis 8c Anbringungsmöglichkeiten eines Membranelementes,
Fig. 9 eine weitere Ausführungsform des Reinigungsgerätes, mit einem Gelenk,
Fig.10 schematisch einen Bajonettverschluß,
Fig.11 Anbringung eines Tuches in Form einer Haube, und
Fig.12 Verbindung des Reinigungsgerätes mit einem Stiel.

Die Figuren 1 und 2 zeigen ein kompaktes Reinigungsgerät 100, das einen Handgriff 1 und einen Kontaktkörper 10 aufweist. Der Kontaktkörper 10 trägt auf seiner mit der zu reinigenden Fläche (nicht dargestellt) in Kontakt kommenden Frontseite ein flächenhaftes Putzflächenelement 4, das im Ausführungsbeispiel von einem Abschnitt 20 eines feuchtigkeitsdurchlässigen Materials, hier einem Vlies-Tuch aus Mikrofasern, oder aus einem anderen textilen oder faserigen Material gebildet ist. Das Putzflächenelement 4 kann gewendet werden, denn das Material haftet von sich aus an einem Kletthaken-Abschnitt (verdeckt). Ein oder mehrere derartiger Kletthaken-Abschnitte sind an einem teilweise hohlen, flachen und rechteckigen Schmutzabträger 7 befestigt, der in seinem Inneren eine Verteilungsleitung enthält, die zu einem Bereich 5 zur Verteilung und Zwischenspeicherung einer Reinigungsflüssigkeit führt. Eine detaillierte Beschreibung des Bereiches 5 erfolgt anhand der Figuren 5 bis 7b.

Der Handgriff 1 ist in Form eines Hohlkörpers mit einem Hohlraum 11 ausgebildet, der als Speicher für Reinigungsflüssigkeit dient. Der Handgriff 1 geht in einen hohlen, halbzylindrischen, sich quer zum Handgriff erstreckenden Flügelkörper 8 über, dessen ebene Vorderseite 22 mit der Rückseite des Schmutzabträgers 7 kongruent ist und mit ihr Kontakt hat.

Wie die Fig.1 zeigt, weist der Flügelkörper 8 eine mittig angeordnete Aussparung 15 zur Aufnahme einer Kolbenpumpe 9 auf. Die Kolbenpumpe 9 ist über eine kurze Rohrleitung 18 mit dem Innenren des Schmutzabträgers 7 verbunden. Ferner ist an die Pumpe 9 ein Ansaugrohr 43 angeschlossen, das von oben in den Hohlraum 11 führt.

An der Rückseite des Flügelkörpers 8 ist ein relativ dünner, federnder Betätigungshebel 21 angeordnet, der hinabdrückbar an einer Verdickung 24 angebracht ist. Mit dem Betätigungshebel 21 wird die Kolbenpumpe 9 betätigt. Über die Leitung 43 wird Reinigungsflüssigkeit, die sich im Hohlraum des Handgriffes 1 befindet, angesaugt und über eine entsprechende Ventilsteuerung in den Schmutzabträger eingedrückt. Über die feinen Kapillaröffnungen 30.1 ... 30.n gelangt die Reinigungsflüssigkeit dann in den Bereich des Putzflächenelementes 4. Weiterhin ist an einer Oberkante 17 des Schmutzabträgers 7 eine profilierte Abstreiflippe 13 aus Gummi angeordnet.

Der Schmutzabträger 7 ist im zusammengefügten Zustand des Reinigungsgerätes 100 mit dem Flügelkörper 8 rastbar verbunden. Zu diesem Zweck weist der Schmutzabträger 7 zwei über seine Rückseite hinausragende Einrastelemente 23 (in Fig.1 ist nur ein Einrastelement 23 gezeigt) auf, die federnd in die Aussparung 15 des Flügelkörpers 8 einzustecken sind.

Eine zweite Ausführungsform (Bezugszahl 200) ist der Fig.3 zu entnehmen. Die in Figur dargestellte Konstruktion ist dem Reinigungsgerät 100 ähnlich. Ein Unterschied besteht darin, daß als Betätigungshebel für die Kolbenpumpe 9 ein an zwei Versteifungsstegen 25,26 verschwenkbar angebrachtes C-Profil 27 dient, das mit den Fingern der Hand, die den Handgriff umschließt, ergriffen werden kann. Im übrigen ist die Pumpenfunktion der Beschreibung der Fig. 1 zu entnehmen. Versteifungsstege 25,26 und C-Profil sind in eine Aussparung 15 eingelassen. Die Versteifungsstege 25, 26 sind mit dem Schmutzabträger 7 fest verbunden.

In den Figuren 4 bis 7b ist eine bevorzugte Ausführungsform (Bezugszahl 300) des erfindungsgemäßen Reinigungsgerätes dargestellt. Zwischen dem Schmutzabträger 7 und dem Materialabschnitt 20 ist noch eine dünne, eine Öffnungsreihe oder Kapillarmatrix 19 aufweisende Austrittsplatte 28 für Reinigungsflüssigkeit vorgesehen. Die Kapillarmatrix 19 besteht aus einer Reihe von Kapillaröffnungen 30.1...30.n, die parallel zu einer Oberkante 29 der Austrittsplatte 28 verläuft. Die Austrittsplatte 28 ist außerdem mit einem über ihre Flachseite hinausragenden Steg 31 versehen, der in eine am Schmutzabträger 7 eingearbeitete Nut 32 eingreift (vgl. Figuren 5 und 7a) und als Halterung für die Abstreiflippe 13 dient. In diese Nut 32 ist auch eine Verdickung 33 der Abstreiflippe 13 hineingedrückt bzw. hineingeschoben (vgl. Figuren 5 und 6). Die Austrittsplatte 28 ist mit dem Schmutzabträger 7 ultraschallverschweißt. Bei einer anderen Ausführungsform kann der Schmutzabträger 7 mit der Austrittsplatte 28 auch verklebt sein.

Ferner weist der Schmutzabträger 7 einen sich über seine ganze Breite erstreckenden, oberen Versteifungssteg 40 auf (Figuren 5 und 6), der geneigt in die bereits erwähnte Nut 32 übergeht. Der Versteifungssteg 40 und die Oberkante der Austrittsplatte 28 legen die Position der in die Nut 32 eingelegten Abstreiflippe 13 fest. Wie der Figur 5 zu entnehmen ist, beträgt der Neigungswinkel der Abstreiflippe 13 gegenüber der Putzfläche 4 etwa 45°. Diese Anordnung gewährleistet einen guten Halt für die Abstreiflippe 13, die gewendet oder ausgewechselt werden kann.

Die Figur 5 zeigt auch eine in gestrichelten Linien dargestellt, weggeklappte Abstreiflippe 13. Die Abstreiflippe 13 ist demnach bei diesem Ausführungsbeispiel auch verschwenkbar in der Nut 32 gelagert. Die Abstreiflippe kann auch mit gestaffelten zwei- oder dreifachen Abstreiflippenkanten versehen sein, wobei auch solche Abstreiflippen in der Nut 32 beweglich oder verschwenkbar angeordnet sind.

An der Vorderseite 36 des Schmutzabträgers 7 ist eine parallel zu seiner Oberkante 17 angeordnete Nut 37 zu sehen, die in einen weiteren, kürzeren, zur Mitte des Schmutzabträgers reichenden Nutabschnitt 38 übergeht. Der Nutabschnitt 38 endet mit einer durchgehenden Öffnung 39, über die die Reinigungsflüssigkeit in die Nut 37 und in die deckungsgleiche Kapillarmatrix 19 einpumpbar ist. Die mit 19, 37, 38, 39 bezeichneten Elemente bilden den Bereich 5 zur Verteilung und Zwischenspeicherung der Reinigungsflüssigkeit. Als Reinigungsflüssigkeit eignet sich Leitungswasser, ohne oder mit Zusätzen, wie handelsüblichen Tensiden, Glasscheibenreinigern oder biologisch abbaubaren Reinigern.

Die Pumpe 9 des Reinigungsgerätes 300 ist senkrecht zur Flachseite des Schmutzabträgers 7 innerhalb einer Hülse 41 angeordnet (vgl. Fig.5). Zur Pumpe 9 gehört eine zylindrische Rückholfeder 42, die beim Andrücken des Betätigungshebels 21 angespannt wird. Durch das Niederdrücken des Betätigungshebels 21 wird der Pumpenkolben bewegt, so daß Reinigungsflüssigkeit aus dem Hohlraum 11 des Handgriffes 1 angesaugt er wird. Ähnlich wie bei einer Wasserpistole für Kinder wird dann bei einem erneuten Drücken des Betätigungshebels Reinigungsflüssigkeit in den Bereich der Kapillaröffnungen gedrückt, so daß sich die Reinigungsflüssigkeit in das Putzflächenelement 4 einfließen kann und sich dort verteilt, ohne jedoch eine totale Durchfeuchtung zu bewirken. Wird das Putzflächenelement 4 vom Reinigungsgerät abgenommen, so liegen die Kapillaröffnungen frei. In diesem Falle kann das Reinigungsgerät auch dazu dienen, Reinigungsflüssigkeit unmittelbar auf die zu reinigende Fläche zu spritzen und diese zu befeuchten.

Den Transportmechanismus der Reinigungsflüssigkeit in die Putzfläche kann dadurch vereinfacht werden, daß anstelle einer Kolbenpumpe 9 ein einfaches Membranelement 59 Verwendung findet, das sich durch das Andrücken mit der Hand verformen läßt und in dieser Weise pumpend wirkt. Eine solche Ausführungsform des Reinigungsgerätes (Bezugszahl 400) ist den Figuren 8a bis 8c zu entnehmen. Die Fig.8a zeigt ein ovales, gummiartiges Membranelement 59, das am oberen Teil des Handgriffes 1, an dem eine entsprechende ovale Öffnung herausgeschnitten wurde, angeordnet ist.

Die Fig.8b zeigt eine abweichende Ausführungsform des Membranelementes, das mit dem Hohlkörper 11 des Handgriffes 1 über einen Balg 58 verbunden ist. Das Membranelement 59 ragt etwas über die Mantelfläche des Hohlkörpers 11 hinaus, so daß ein dementsprechend größerer Hub erzielt werden kann.

In Fig.8c ist eine andere Ausführungsform des Membranelementes gezeigt, das über nahezu ganze Länge des Hohlkörpers 11 verläuft, und zwar an seiner der Putzfläche 4 zugewandten Seite. Das Membranelement ist einstückig mit dem Hohlkörper 11 aus Kunststoff hergestellt, so daß ein Teil des Handgriffes elastisch verformbar und der übrige Hohlkörper steif ist.

In Fig.9 ist eine weitere Ausführungsform des Reinigungsgerätes (Bezugszahl 500) dargestellt, bei der der Handgriff 1 über ein Gelenkelement 55 mit dem Flügelkörper 8 verbunden ist. Das Gelenkelement 55 besteht im vorliegenden Fall aus mehreren Kunststofflamellen 56, die ein Verschwenken des Flügelkörpers 8 praktisch in allen Richtungen, wie bei einem Kugelgelenk, ermöglicht. In ein solches Reinigungsgerät kann sowohl eine Kolbenpumpe 9, als auch ein Membranelement 59 eingebaut sein (nicht dargestellt).

Eine besondere Verbindung des Handgriffes 1 mit dem Flügelkörpers 8 zeigt schematisch Figur 10. Am Hohlkörper 11 ist ein nach außen zeigender Vorsprung 57 eingebracht, der zu einer L-förmig in einer Öffnung 62 (in der Verdickung 24 des Flügelkörpers) verlaufenden Nut 53 kompatibel ist und einen Bajonettverschluß 60 bildet. Hierbei ist selbstverständlich ein entsprechender Dichtungsring (nicht dargestellt) vorgesehen.

In Figur 11 ist ein Vlies-Tuch 20 gezeigt, das haubenartig am Schmutzabträger 7 mittels eines umlaufenden Gummibandes 54 abnehmbar angebracht ist.

Um die Handhabung mit dem Reinigungsgerät gemäß Erfindung zu erleichtern, etwa bei der Reinigung eines Glasdaches im Wintergarten, ist der Handgriff 1 über einen Adapter 71 mit einem teleskopierbar längenveränderlichen Stiel 70 verbunden (vgl. Fig. 12). Der Adapter 71 überstülpt das untere Ende 52 des Handgriffes, der dort verklemmt ist. Der ein Knickgelenk (nicht dargestellt) aufweisende Stiel 70 ist am Adapter 71 angeschraubt (Gewinde 72). Der Stiel 70 kann auch in ein inneres, am unteren Ende 52 (Endstück) des Handgriffes oder im Inneren des Handgriffes eingebrachtes Gewinde 64 (vgl. Fig.5; unten) eingeschraubt sein.

### Bezugszeichenliste

- 1.: Haltegriff
- 2. 3. 4.: Putzflächenelement
- 5.: Bereich
- 6. 7.: Schmutzabträger
- 8.: Flügelkörper
- 9.: Kolbenpumpe in
- 10.: Kontaktkörper
- 11.: Hohlkörpers
- 12. 13.: Abstreiflippe
- 14. 15.: Aussparung
- 16. 17.: Oberkante
- 18.: Rohrleitung
- 19.: Kapillarmatrix
- 20.: Materialabschnitt
- 21.: Betätigungshebel
- 22.: Vorderseite
- 23.: Einrastelement
- 24.: Verdickung
- 25.: Versteifungssteg
- 26.: Versteifungssteg
- 27.: C-Profil
- 28.: Austrittsplatte
- 29.: Oberkante
- 30.: Kapillaröffnungen ( 1 ... n)
- 31.: Steg
- 32.: Nut
- 33.: Verdickung
- 34. 35. 36.: Vorderseite
- 37.: Nut
- 38.: Nutabschnitt
- 39.: Öffnung
- 40.: Versteifungssteg
- 41. 42.: Rückholfeder
- 43.: Ansaugrohr
- 44. 45. 46. 47. 48. 49. 50. 51.: Bereich
- 52.: Ende
- 53.: Nut
- 54.: Gummiband
- 55.: Gelenkelement
- 56.: Kunststoff-Lamelle
- 57.: Vorsprung (oder Balg)
- 58.: Balg
- 59.: Membranelement
- 60.: Bajonettverschluß
- 61. 62.: Öffnung
- 63. 64.: Gewinde
- 65. 66. 67. 68. 69. 70.: Stiel
- 71.: Adapter
- 100....500: Reinigungsgerät

## Patentansprüche

1. Reinigungsgerät (100; 200; 300; 400; 500) für glatte Flächen, insbesondere zum Putzen von Fenstern, mit folgenden Einzelteilen:
- einem Haltegriff (1),
- einem an einem Ende (6) des Haltegriffs (1) angebrachten Kontaktkörper (10), der sich im wesentlichen quer zum Haltegriff (1) erstreckt,
- und der wenigstens auf seiner mit der zu reinigenden Fläche in Kontakt kommenden Frontseite ein mit einer Reinigungsflüssigkeit dosiert befeuchtbares Putzflächenelement (4) aufweist, wobei sich hinter der Frontseite ein Bereich mit einer Austrittsplatte (28) zur Verteilung und Zwischenspeicherung der Reinigungsflüssigkeit befindet,
- und der Handgriff (1) als ein im wesentlichen zylindrischer Hohlkörper (11) gestaltet ist und als Speicher für wenigstens einen Teil der Reinigungsflüssigkeit dient,
**dadurch gekennzeichnet, daß**
- der Bereich (5) zur Verteilung und Zwischenspeicherung der Reinigungsflüssigkeit einen wenigstens teilweise hohlen, flachen Schmutzabträger (7) mit wenigstens einer flüssigkeitsverteilenden Kapillarmatrix (19) umfaßt, wobei an dem Schmutzabträger (7) das Putzflächenelement (4) abnehmbar befestigt ist,
- und daß der Kontaktkörper (10) im Bereich seines Anschlusses an den Handgriff (1) mit einer Aussparung (15) versehen ist, in der ein Betätigungshebel (21; 27) für eine Pumpe (9) wenigstens teilweise eingelassen ist, mit der die Reinigungsflüssigkeit in den Schmutzabträger (7) überführbar ist.

2. Reinigungsgerät nach Anspruch 1, **dadurch gekennzeichnet, daß** die Pumpe (9) eine Kolben-Pumpe ist.

3. Reinigungsgerät nach Anspruch 1, **dadurch gekennzeichnet, daß** der Bereich (5) zur Verteilung und Zwischenspeicherung der Reinigungsflüssigkeit des Schmutzabträgers (7) mit einer Rohrleitung (18) verbunden ist, über die die Reinigungsflüssigkeit einpumpbar ist.

4. Reinigungsgerät nach Ansprüchen 1 bis 3, **dadurch gekennzeichnet, daß** der Schmutzabträger (7) an seiner Vorderseite (36) eine parallel zu seiner Oberkante (17) verlaufende Nut (37) aufweist, die in einen weiteren, zur Mitte des Schmutzabträgers reichenden Nutabschnitt (38) übergeht, der wiederum mit einer durchgehenden Öffnung (39) endet, über die die Reinigungsflüssigkeit in die Nut (37) und in die Kapillarmatrix (19) einpumpbar ist.

5. Reinigungsgerät nach Anspruch 4, **dadurch gekennzeichnet, daß** die Kapillarmatrix (19) deckungsgleich mit den Nuten des Schmutzabträgers ist.

6. Reinigungsgerät nach einem der Ansprüche 1 bis 5, **dadurch gekennzeichnet, daß** der Schmutzabträger (7) mit einem Abschnitt (20) aus einem feuchtigkeitsdurchlässigen, textil- oder schwammartigen Material bedeckt ist.

7. Reinigungsgerät nach Anspruch 6, **dadurch gekennzeichnet, daß** der Abschnitt (20) aus einem Tuch aus einem Gewebe, Gewirke oder Vlies aus Mikrofasern hergestellt ist.

8. Reinigungsgerät nach Anspruch 6 oder 7, **dadurch gekennzeichnet, daß** der Abschnitt (20) bzw. das Tuch mit wenigstens einem Kletthaken-Bereich am Schmutzabträger mit letzterem lösbar verbunden ist.

9. Reinigungsgerät nach Anspruch 8, **dadurch gekennzeichnet, daß** das abnehmbar am Schmutzabträger (7) bzw. am Kontaktkörper (10) angebrachte Tuch diesen haubenartig umgibt und dort mittels Klammern, Gummiband oder dergleichen angespannt ist.

10. Reinigungsgerät nach Ansprüchen 6 bis 9, **dadurch gekennzeichnet, daß** der Abschnitt (20) bzw. das Tuch auf seinen beiden Flachseiten schmutzaufnehmend ist.

11. Reinigungsgerät nach einem der vorhergehenden Ansprüche, **dadurch gekennzeichnet, daß** der Schmutzabträger (7) mit einer an seiner Oberkante (17) angebrachten Abstreiflippe (13) aus elastomerem Material versehen ist.

12. Reinigungsgerät nach Anspruch 1, **dadurch gekennzeichnet, daß** der Kontaktkörper (10) mit dem Handgriff (1) einstückig ist.

13. Reinigungsgerät nach einem der vorhergehenden Ansprüche, **dadurch gekennzeichnet, daß** der Schmutzabträger (7) mit dem Kontaktkörper (10) lösbar verbunden, beispielsweise verschraubt ist.

14. Reinigungsgerät nach einem der vorhergehenden Ansprüche, **dadurch gekennzeichnet, daß** die mit der Kapillarmatrix (19) versehene Austrittsplatte (28) zwischen dem Schmutzabträger (7) und dem das Putzflächenelement (4) bildenden Abschnitt (20) angeordnet ist.

15. Reinigungsgerät nach Anspruch 14, **dadurch gekennzeichnet, daß** die Austrittsplatte (28) mit einem über ihre Flachseite hinausragenden Steg (31) versehen ist, der in eine am Schmutzabträger (7) eingebrachte Nut (32) eingreift und als Halterung für eine Abstreiflippe (13) dient.

16. Reinigungsgerät nach einem der vorhergehenden Ansprüche, **dadurch gekennzeichnet, daß** der Schmutzabträger (7) in einen geneigten Versteifungssteg (40) übergeht, und daß die Abstreiflippe (13) von dem Versteifungssteg (40) und dem Steg (31) der Austrittsplatte (28) in der Nut (32) gehaltert ist.

17. Reinigungsgerät nach Anspruch 16, **dadurch gekennzeichnet, daß** die Abstreiflippe (13) verschwenkbar in der Nut (32) gehaltert ist.

18. Reinigungsgerät nach einem der vorhergehenden Ansprüche, **dadurch gekennzeichnet, daß** der Handgriff (1) gelenkig mit dem Kontaktkörper (10) verbunden ist.

19. Reinigungsgerät nach einem der vorhergehenden Ansprüche, **dadurch gekennzeichnet, daß** der Handgriff (1) einrastend, beispielsweise über einen Bajonettverschluß (60) mit dem Kontaktkörper (10) verbindbar ist.

20. Reinigungsgerät nach einem der vorhergehenden Ansprüche, **dadurch gekennzeichnet, daß** der Handgriff (1) mit dem Kontaktkörper (10) verschraubbar ist.

21. Reinigungsgerät nach einem der vorhergehenden Ansprüche, **dadurch gekennzeichnet, daß** der Handgriff (1) an einem Stiel (70) über eine Schraub-, Klemm- oder Rastverbindung aufsetzbar ist.

22. Reinigungsgerät nach Anspruch 21, **dadurch gekennzeichnet, daß** der Handgriff (1) gelenkig mit dem Stiel (70) verbindbar ist.

23. Reinigungsgerät nach Anspruch 21 und 22, **dadurch gekennzeichnet, daß** der Handgriff (1) über einen Adapter (71) mit dem Stiel (70) verbindbar ist.

## Claims

1. A device (100; 200; 300; 400; 500) for cleaning smooth surfaces, particularly windows, comprising the following parts:
- a handle (1),
- a contact member (10) disposed at one end (6) of the handle (1) and extending substantially at right angles thereto,
- and, at least on its front coming into contact with the surface for cleaning, comprising a surface-cleaning element (4) wettable with a metered amount of cleaning fluid, wherein a region comprising a outlet plate (28) is provided behind the said front in order to distribute and temporarily store the cleaning fluid, and
- the handle (1) is a substantially cylindrical hollow member (11) and is used to store at least some of the cleaning fluid, **characterised in that**
- the region (5) for distributing and temporarily storing the cleaning fluid comprises an at least partly hollow flat dirt remover (7) with at least one fluid-distributing capillary matrix (19), the surface-cleaning element (4) being removably fastened to the dirt-remover (7), and
- the contact member (10), at the place where it is connected to the handle (1), is formed with a recess into which a lever (21; 27) for actuating a pump (9) is at least partly inserted in order to transfer the cleaning liquid to the dirt remover.

2. A cleaning device according to claim 1, **characterised in that** the pump (9) is a piston pump.

3. A cleaning device according to claim 1, **characterised in that** the region (5) for distributing and temporarily storing the cleaning fluid for the dirt remover (7) is connected to a pipe (18) for pumping in the cleaning fluid.

4. A cleaning device according to claims 1 to 3, **characterised in that** the dirt remover (7) at its front (36) has a groove (37) parallel to its upper edge (17) and merging into a second groove (38) extending to the middle of the dirt remover and ending in a continuous opening (39) through which the cleaning fluid can be pumped into the groove (37) and into the capillary matrix (19).

5. A cleaning device according to claim 4, **characterised in that** the capillary matrix (19) coincides with the grooves on the dirt-remover.

6. A cleaning device according to any of claims 1 to 5, **characterised in that** the dirt-remover (7) is covered with a portion (20) of a textile or spongy material permeable to moisture.

7. A cleaning device according to claim 6, **characterised in that** the portion (20) is a cloth made of woven, knitted or non-woven microfibres.

8. A cleaning device according to claim 6 or 7, **characterised in that** the portion (20) or cloth is releasably connected to a hook-and-loop region on the dirt-remover.

9. A cleaning device according to claim 8, **characterised in that** the cloth removably mounted on the dirt-remover (7) or on the contact member (10) surrounds it like a hood and is secured thereto by clamps, a rubber band or the like.

10. A cleaning device according to claims 6 to 9, **characterised in that** the portion (20) or cloth absorbs dirt on both its surfaces.

11. A cleaning device according to any of the preceding claims, **characterised in that** the upper edge (17) of the dirt remover (7) is covered by an elastomeric wiper lip.

12. A cleaning device according to claim 1, **characterised in that** the contact member (10) is integral with the handle (1).

13. A cleaning device according to any of the preceding claims, **characterised in that** the dirt-remover (7) is releasably connected to the contact member (10), e.g. by screwing.

14. A cleaning device according to any of the preceding claims, **characterised in that** it and the outlet plate (28) with the capillary matrix (19) are disposed between the dirt-remover (7) and the portion (20) constituting the surface-cleaning element (4).

15. A cleaning device according to claim 14, **characterised in that** the outlet plate (28) has a web (31) projecting from its surface and engaging in a groove (32) in the dirt-remover (7) and adapted to hold a wiper lip (13).

16. A cleaning device according to any of the preceding claims, **characterised in that** the dirt-remover (7) merges into a sloping stiffening web (40) and the wiper lip (13) is held in the groove (32) by the stiffening web (40) and the web (31) on the outlet plate (28).

17. A cleaning device according to claim 16, **characterised in that** the wiper lip (13) is pivotably held in the groove (32).

18. A cleaning device according to any of the preceding claims, **characterised in that** the handle is connected to the contact member (10) by a joint.

19. A cleaning device according to any of the preceding claims, **characterised in that** the handle (1) is connectable to the contact member (10) by engagement, e.g. via a bayonet closure (60).

20. A cleaning device according to any of the preceding claims, **characterised in that** the handle (1) is screwable to the contact member (10).

21. A cleaning device according to any of the preceding claims, **characterised in that** the handle (1) is mountable on a shank (70) via a screw, clamp or catch connection.

22. A cleaning device according to claim 21, **characterised in that** the handle (1) is pivotably connected to the shank (70).

23. A cleaning device according to claims 21 and 22, **characterised in that** the handle (1) is connectable to the shank (70) via an adapter (71).

## Revendications

1. Appareil de nettoyage (100; 200; 300; 400; 500) pour surfaces lisses, servant en particulier au nettoyage de fenêtres et comportant les pièces suivantes :
- une poignée (1),
- un corps de contact (10) qui est fixé à une extrémité (6) de la poignée (1) et s'étend pour l'essentiel perpendiculairement à la poignée (1),
- et qui comprend au moins, sur sa partie frontale entrant en contact avec la surface à nettoyer, un élément de nettoyage (4) humidifiable avec un liquide de nettoyage dosable, et dans lequel se trouve, derrière la partie frontale, une zone qui comporte une plaque de sortie (28) et qui est destinée à la répartition et au stockage temporaire du liquide de nettoyage,
- la poignée (1) étant constituée d'un corps creux (11) essentiellement cylindrique et servant de réservoir pour au moins une partie du liquide de nettoyage,
**caractérisé en ce que** la zone (5) de répartition et de stockage temporaire du liquide de nettoyage comporte un collecteur de salissures plat et au moins partiellement creux équipé d'au moins une matrice finement perforée (19) de répartition du liquide, l'élément de nettoyage (4) étant fixé sur le collecteur de salissures (7) de manière à être amovible,
et **en ce que** le corps de contact (10) comporte, au niveau de sa connexion avec la poignée (1) un évidement (15) dans lequel est encastré, au moins partiellement, le levier de commande (21; 27) d'une pompe (9) au moyen de laquelle le liquide de nettoyage peut être transféré dans le collecteur de salissures (7).

2. Appareil de nettoyage selon la revendication 1, **caractérisé en ce que** la pompe (9) est une pompe à piston.

3. Appareil de nettoyage selon la revendication 1, **caractérisé en ce que** la zone (5) du collecteur de salissures (7) destinée à la répartition et au stockage temporaire du liquide de nettoyage, est connectée à une tuyauterie (18) à travers laquelle le liquide de nettoyage peut être introduit par pompage.

4. Appareil de nettoyage selon les revendications 1 à 3, **caractérisé en ce que** le collecteur de salissures (7) comporte, sur sa partie avant (36) et parallèlement à son bord supérieur (17), une gorge (37) qui se poursuit dans un autre segment de gorge (38) qui, de son côté, se termine en une ouverture traversante (39) par laquelle le liquide de nettoyage peut être pompé dans la gorge (37) et dans la matrice finement perforée (19).

5. Appareil de nettoyage selon la revendication 4, **caractérisé en ce que** la matrice finement perforée (19) coïncide avec les gorges du collecteur de salissures.

6. Appareil de nettoyage selon une quelconque des revendications 1 à 5, **caractérisé en ce que** le collecteur de salissures (7) est recouvert d'un morceau découpé (20) dans une matière de type textile ou éponge perméable à l'humidité.

7. Appareil de nettoyage selon la revendication 6, **caractérisé en ce que** le morceau découpé (20) est fait d'une étoffe tissée ou à mailles ou d'un molleton de microfibres.

8. Appareil de nettoyage selon la revendication 6 ou 7, **caractérisé en ce que** le morceau découpé (20), voire l'étoffe, est fixée au collecteur de salissures (7) par au moins une bande agrippante située sur ce dernier, de manière à être détachable.

9. Appareil de nettoyage selon la revendication 8, **caractérisé en ce que** le morceau d'étoffe détachable fixé sur le collecteur de salissures (7) ou le corps de contact (10) entoure celui-ci comme une coiffe et y est maintenu tendu au moyen d'agrafes, d'un ruban élastique ou d'un dispositif similaire.

10. Appareil de nettoyage selon les revendications 6 à 9, **caractérisé en ce que** le morceau découpé (20), voire l'étoffe, absorbe les salissures sur ses deux côtés plats.

11. Appareil de nettoyage selon une quelconque des revendications précédentes, **caractérisé en ce que** le collecteur de salissures (7) est équipé, au niveau de son bord supérieur (17), d'une lèvre-racloir (13) en élastomère.

12. Appareil de nettoyage selon la revendication 1, **caractérisé en ce que** le corps de contact (10) et la poignée (1) constituent un ensemble fait d'une seule pièce.

13. Appareil de nettoyage selon une quelconque des revendications précédentes, **caractérisé en ce que** le collecteur de salissures (7) est connecté au corps de contact (10) de manière à être amovible, par exemple au moyen de vis.

14. Appareil de nettoyage selon une quelconque des revendications précédentes, **caractérisé en ce que** la plaque de sortie (28) équipée de la matrice finement perforée (19) est disposée entre le collecteur de salissures (7) et le morceau d'étoffe (20) qui constitue l'élément de nettoyage (4).

15. Appareil de nettoyage selon la revendication 14, **caractérisé en ce que** la plaque de sortie (28) comporte une arête (31) en saillie par rapport à son côté plat, qui s'accroche dans une gorge (32) sur le collecteur de salissures (7) et sert de fixation pour une lèvre-racloir (13).

16. Appareil de nettoyage selon une quelconque des revendications précédentes, **caractérisé en ce que** le collecteur de salissures (7) se prolonge dans une barrette inclinée de raidissement (40), et **en ce que** la lèvre-racloir (13) est maintenue dans la gorge (32) par la barrette de raidissement (40) et l'arête (31) de la plaque de sortie (28).

17. Appareil de nettoyage selon la revendication 16, **caractérisé en ce que** la lèvre-racloir (13) est maintenue dans la gorge (32) d'une manière qui lui permet de pivoter.

18. Appareil de nettoyage selon une quelconque des revendications précédentes, **caractérisé en ce que** la connexion entre la poignée (1) et le corps de contact (10) est articulée.

19. Appareil de nettoyage selon une quelconque des revendications précédentes, **caractérisé en ce que** la poignée (1) peut être encliquetée sur le corps de contact (10), par exemple au moyen d'une connexion à baïonnette (60).

20. Appareil de nettoyage selon une quelconque des revendications précédentes, **caractérisé en ce que** la poignée (1) peut être vissée sur le corps de contact (10).

21. Appareil de nettoyage selon une quelconque des revendications précédentes, **caractérisé en ce que** la poignée (1) peut être montée sur un manche (70) au moyen d'une connexion vissée, serrée ou encliquetée.

22. Appareil de nettoyage selon la revendication 21, **caractérisé en ce que** la poignée (1) peut être reliée au manche (70) par une connexion articulée.

23. Appareil de nettoyage selon les revendications 21 et 22, **caractérisé en ce que** la poignée (1) peut être connectée au manche (70) par un adaptateur (71).
